# EUROPÄISCHE PATENTSCHRIFT

(11) **EP 1 184 576 B1**
(45) Veröffentlichungstag und Bekanntmachung des Hinweises auf die Patenterteilung: **02.02.2005**
(21) Anmeldenummer: 01112733.9
(22) Anmeldetag: 25.05.2001
(51) Int. Cl.: F15B 13/04, F15B 11/028, A01D 34/24

(54) **Ventileinrichtung**
Valve system
Système de soupape

(30) Priorität: 21.08.2000 DE 10041168
(43) Veröffentlichungstag der Anmeldung: 06.03.2002
(73) Patentinhaber: Bosch Rexroth AG, 97816 Lohr (DE)
(72) Erfinder: Büttner, Peter, 97816 Lohr (DE); Miikkulainen, Tatu, 97816 Lohr (DE)
(74) Vertreter: Winter, Brandl & Partner

(56) Entgegenhaltungen:
- EP-A- 0 581 156
- EP-A- 1 091 131
- DE-A- 3 144 362
- DE-A- 19 631 803
- DE-A- 19 749 639
- US-A- 5 284 220
- US-A- 5 417 241

## Beschreibung

Die Erfindung betrifft eine Ventileinrichtung zur Ansteuerung eines Verbrauchers gemäß dem Oberbegriff des Patentanspruchs 1.

In der Forstwirtschaft besteht eine Tendenz dahingehend, die teuere Handarbeit durch Maschinenarbeit zu ersetzen. Dabei werden Maschinenaggregate eingesetzt, die mehrere Teilarbeiten der Holzernte, wie beispielsweise Fällen, Entasten, Entrinden, Sammeln, Ablegen ausführen können. Sogenannte Vollernter (Harvester) werden verwendet, um die Hölzer vom Stock zu trennen, zu entasten, einzuschneiden und die abgelängten Hölzer zu sammeln. Die weitere Verarbeitung erfolgt dann über sogenannte Processoren, die weitere Teilarbeiten übernehmen. Die genannten Fällungsmaschinen sind in der Regel auf einem geländegängigen Arbeitsgerät befestigt und haben einen Hydraulikarm an dem ein die Bearbeitungswerkzeuge, beispielsweise Greifer, Vorschubwalzen, Sägen tragender Bearbeitungskopf (hydraulisch angesteuerter Harvesterkopf) angeordnet ist.

Die hydraulische Betätigung der Werkzeuge erfolgt über im Harvesterkopf aufgenommene Wegeventile, wie sie beispielsweise in der WO 98/05870 A1 beschrieben sind. Derartige Wegeventile haben einen Steuerkolben, der axial verschiebbar in einem Gehäuse geführt ist und über den zwei mit dem Werkzeug - beispielsweise einem Hydraulikzylinder zur Druckbeaufschlagung einer Vorschubwalze, zur Betätigung eines Messers oder zur Kraftsteuerung eines Sägeblattes - verbundene Arbeitsanschlüsse mit einem an eine Hydraulikpumpe angeschlossenen Druckanschluß oder einen Tankanschluß verbindbar sind. Die Stirnflächen des Steuerkolbens sind mit einem Steuerdruck beaufschlagbar, so daß der Steuerkolben aus einer Grundposition in eine Steuerposition zur Verbindung eines Arbeitsanschlusses mit dem Druckanschluß und des anderen Arbeitsanschlusses mit dem Tankanschluß verschiebbar ist. Der am jeweiligen Verbraucher wirksame Lastdruck wird über Innenbohrungen des Steuerkolbens zu zwei Meßkolben geführt, die in jeweils einem Endabschnitt des Steuerkolbens gelagert sind. Durch diesen Lastdruck werden die beiden Meßkolben vorgespannt. Bei einer Auslenkung des Steuerkolbens läuft einer der Meßkolben mit seinem freien Endabschnitt auf einen Anschlag auf, so daß sich eine am Steuerkolben in Schließrichtung wirksame Reaktionskraft ergibt, die von der Querschnittsfläche des Meßkolbens und vom Verbraucherdruck bestimmt ist.

Problematisch bei derartigen Lösungen ist, daß die von den Werkzeugen aufgebrachte Druckkraft, beispielsweise der Anpreßdruck der Vorschubwalzen oder die von den Greifern aufgebrachte Kraft in Abhängigkeit vom Durchmesser des Stammes eingestellt werden muß. Bei dem vorbeschriebenen Wegeventil ist eine derartige Individualdruckbegrenzung nicht möglich, da über den Steuerkolben beim Ansteigen des Druckes am Verbraucher lediglich die Druckmittelzufuhr zum Verbraucher abgesperrt wird. Dadurch kann es beispielsweise bei einer Baumschälmaschine zu Druckspitzen kommen, wenn die Vorschubwalze einen Ast oder einen ähnlichen Vorsprung des Baumstammes überfährt, so daß eine Schädigung der Walzen oder der sonstigen Werkzeuge nicht ausgeschlossen ist.

In der DE 197 49 639 A1 der Anmelderin wird eine Ventileinrichtung zur Individualdruckbegrenzung offenbart, bei der einem die Verbraucheransteuerung realisierenden Proportionalventil ein Vergleichsventil zugeordnet ist, über das die am Proportionalventil wirksame Steuerdruckdifferenz regelbar ist. Eine derartige Ventilanordnung löst zwar das vorbeschriebene funktionale Problem, die bekannte Ventileinrichtung ist jedoch sehr teuer und wartungsanfällig und erfordert einen hohen Platzbedarf, so daß ein Einsatz bei Harvesterköpfen ausscheidet.

In der US 5,284,220 ist ein elektromagnetisches Druckbegrenzungsventil mit zwei Arbeitsanschlüssen offenbart, bei dem bei einer Verschiebung eines Steuerkolbens aus seiner Grundstellung der Druck in dem einen Arbeitsanschluß fällt und der Druck in dem anderen Arbeitsanschluß entsprechend steigt.

Demgegenüber liegt der Erfindung die Aufgabe zugrunde, die Ventileinrichtung derart weiterzubilden, daß eine Druckbegrenzung des am Verbraucher anliegenden Lastdrucks bei kompakter Ausführung und geringem vorrichtungstechnischen Aufwand möglich ist.

Diese Aufgabe wird durch die Merkmale des Patentanspruchs 1 gelöst.

Erfindungsgemäß läßt sich ein Steuerkolben der Ventileinrichtung bei Überschreiten eines Grenz-Lastdrucks in eine Druckbegrenzungsposition bringen, in der der den Lastdruck führende Verbraucheranschluß mit einem Tankanschluß verbunden ist und der Lastdruck an diesem Verbraucheranschluß weiterhin in Schließrichtung auf den Steuerkolben wirkt. Auf diese Weise kann der Druck am Verbraucheranschluß abgebaut werden, wobei der Grenzlastdruck durch Wahl des Steuerdrucks oder der Magnetkraft zur Axialverschiebung des Steuerkolbens variierbar ist. Durch diese Individualdruckbegrenzung kann eine Beschädigung des Verbrauchers durch Druckspitzen zuverlässig vermieden werden. Ein weiterer Vorteil der erfindungsgemäßen Lösung liegt darin, daß die Druckregelung und die Wegeventilfunktion durch einen einzigen Steuerkolben realisiert sind, während bei der eingangs beschriebenen Lösung gemäß der DE 197 49 639 A1 zusätzliche kostspielige Ventileinrichtungen zur Begrenzung des Maximaldruckes erforderlich sind.

Die Beaufschlagung der Stirnflächen des Steuerkolbens mit dem Lastdruck erfolgt über einen Meßkolben, der - ähnlich wie bei der WO 98/05870 A1 - in einem Endabschnitt des Steuerkolbens geführt ist, der vom Lastdruck vorgespannt ist und dessen freier Endabschnitt bei Auslenkung des Steuerkolbens gegen einen Anschlag bewegbar ist.

Bei einem besonders bevorzugten Ausführungsbeispiel wird der Lastdruck über eine in einer Axialbohrung mündende Radialbohrung des Steuerkolbens am Arbeitsanschluß abgegriffen.

Die erfindungsgemäße Ventileinrichtung ist besonders kompakt ausgebildet, wenn der Steuerkolben mit einem Ringbund ausgeführt ist, dessen Umfangskanten als Steuerkanten zur Auf- bzw. Zusteuerung eines dem Druckanschluß zugeordneten Steuerraums und eines dem Tankanschluß zugeordneten Steuerraums dienen. In diesem Steuerbund mündet auch die Radialbohrung, über die der Lastdruck am Verbraucheranschluß abgegriffen wird.

Der Abstand der Radialbohrung zu der den Tank-Steuerraum aufsteuernden Steuerkante wird vorzugweise geringer als die Breite des dem Arbeitsanschluß zugeordneten Steuerraumes gewählt, so daß in der angesprochenen Steuerposition der Arbeitsanschluß mit dem Tankanschluß verbunden ist und gleichzeitig der Lastdruck über die Radialbohrung abgegriffen werden kann.

Der Steuerkolben wird vorzugsweise mit einem weiteren Ringbund ausgeführt, über den die Druckmittelströmung zu einem weiteren Arbeitsanschluß steuerbar ist.

Der in der Axialbohrung des Steuerkolbens geführte Lastdruck wird über eine Lastmeldeleitung abgegriffen und an eine Regeleinrichtung einer Pumpe geführt.

Der Steuerkolben kann mit zwei Meßkolben versehen sein, so daß der Individualdruck an beiden Arbeitsanschlüssen begrenzbar ist.

Wie eingangs erwähnt, kann die erfindungsgemäß Ventileinrichtung besonders vorteilhaft zur Betätigung von Werkzeugen eines Harvesterkopfs eingesetzt werden.

Die Auslenkung des Steuerkolbens kann entweder über eine geeignete Steuerdruckdifferenz oder über Elektromagnete erfolgen.

Sonstige vorteilhafte Weiterbildungen der Erfindung sind Gegenstand der weiteren Unteransprüche.

Im folgenden wird ein bevorzugtes Ausführungsbeispiel der Erfindung anhand schematischer Zeichnungen näher erläutert. Es zeigen:
Figur 1 eine schematisierte Ansicht einer erfindungsgemäßen Ventileinrichtung zur Ansteuerung eines Verbrauchers und
Figuren 2a bis 2e verschiedene Stellungen eines Steuerkolbens der Ventileinrichtung aus Figur 1.

Figur 1 zeigt ein Schaltschema einer erfindungsgemäßen Ventileinrichtung 1, mit der Funktionen eines proportionalen Wegeventils und eines proportionalen Druckventils zur Ansteuerung eines Verbrauchers, im vorliegenden Fall eines nicht dargestellten Harvesterkopfes realisiert sind. Die Ventileinrichtung 1 hat ein strichpunktiert angedeutetes Proportionalventil 2, über das ein Verbraucher 4 mit einer Hydropumpe 6 und einem Tank T verbindbar ist. Bei dem dargestellten Ausführungsbeispiel ist die Hydropumpe 6 als Konstantpumpe 8 mit Eingangsdruckwaage 10 ausgeführt. Alternativ könnte zur Druckmittelversorgung auch eine Verstellpumpe mit einem Pumpenregler verwendet werden.

Das Druckmittel wird mittels der Hydropumpe 6 zu einem Druckanschluß P des Proportionalventils 2 geführt, wobei der Verbraucher über einen Arbeitsanschluß A oder einen zweiten Arbeitsanschluß B mit dem Druckmittel versorgt wird. Das vom Verbraucher zurückströmende Druckmittel wird über den anderen Arbeitsanschluß B bzw. A und einen Tankanschluß S zum Tank T zurückgeleitet.

Bei dem dargestellten Ausführungsbeispiel ist der Verbraucher 4 beispielsweise als Hydrozylinder ausgeführt, über den der Anpreßdruck einer Vorschubwalze des Harvesterkopfes einstellbar ist.

Im Gehäuse 12 des Proportionalventils 2 ist eine Axialbohrung ausgebildet, in der ein Steuerkolben 14 axial verschiebbar geführt ist. Der Steuerkolben 14 hat zwei jeweils einem Arbeitsanschluß A, B zugeordnete Ringbünde 16, 18, die durch einen Mittelsteg 20 voneinander beabstandet sind. Die Stirnflächen 22, 24 des Steuerkolbens 14 sind mit nicht dargestellten Druckfedern beaufschlagt, so daß der Steuerkolben 14 in seine in Figur 1 dargestellte Grundposition vorgespannt ist. Der Steuerkolben 14 wird von einer gestrichelt angedeuteten, einseitig geschlossenen Axialbohrung 26 durchsetzt, die in die in Figur 1 linken Stirnfläche 22 des Steuerkolbens 14 mündet. In der Umfangsfläche der beiden Ringbünde 16, 18 sind jeweils eine oder mehrere Radialbohrungen 28, 30 ausgebildet, die in der Axialbohrung 26 münden.

Die Axialbohrung 26 hat im Bereich der Stirnfläche 22 einen Meßkolben 32, dessen entfernter Abschnitt in Axialrichtung aus dem Steuerkolben 14 herausragt.

In der in Figur 1 dargestellten Grundposition ist im Abstand zu dem freien Endabschnitt des Meßkolbens 32 ein gehäusefester Anschlag 34 ausgebildet. Hinsichtlich des konkreten Aufbaus des Meßkolbens 32 und des Ventilsitzes der Axialbohrung 26 sei beispielhaft auf die Offenbarung der eingangs genannten WO 98/05870 A1 verwiesen, bei der ebenfalls ein Meßkolben in einem Steuerkolben geführt ist.

Wie des weiteren Figur 1 entnehmbar ist, hat das Gehäuse 2 zwei mit dem Tankanschluß S verbundene Tankräume 36, 38. Im Bereich der beiden Ringbünde 16, 18 sind im Gehäuse 2 ein erster Steuerraum 40 bzw. ein zweiter Steuerraum 42 ausgebildet, während im Bereich des Mittelstegs 20 ein Drucksteuerraum 44 vorgesehen ist.

Die stirnseitigen Umfangskanten der beiden Ringbünde 16, 18 sind als Steuerkanten mit jeweils einer oder mehreren am Umfang verteilten Feinsteuerkerben 46, 48, 50, 52 ausgebildet, von denen in Figur 1 beispielhaft jeweils nur eine der Kerben dargestellt ist.

In der in Figur 1 dargestellten Grundposition ist über die an der linken Ringstirnfläche des Ringbundes 16 ausgebildeten Feinsteuerkerben 52 die Verbindung zwischen dem ersten Steuerraum 40 und dem Tankraum 36 aufgesteuert, so daß das Druckmittel aus einem Zylinderraum 54 des als Differentialzylinder ausgeführten Hydrozylinders 4 zum Tank T abströmen kann und die nicht dargestellte Vorschubwalze entlastet ist. Die Verbindung zwischen dem Drucksteuerraum 44 und den beiden benachbarten Steuerräumen 40, 42 ist abgesperrt. Entsprechend ist auch die Verbindung zwischen dem zweiten Steuerraum 42 und dem Tankraum 38 geschlossen, so daß ein Ringraum 56 des Verbrauchers sowohl zum Tankanschluß S als auch zum Druckanschluß P hin abgesperrt ist.

Die beiden Radialbohrungen 28, 30 sind in der dargestellten Grundposition von den Umfangswandungen zwischen den Räumen 40, 44 und 44, 42 überdeckt und somit umfangsseitig verschlossen.

Die Ansteuerung des Steuerkolbens 14 kann entweder hydraulisch durch Anlegen eines Steuerdruckes in stirnseitige Steuerräume 60, 62 oder über Magnetventile erfolgen, deren Stößel die Stirnflächen des Steuerkolbens 14 beaufschlagen.

Wie in Figur 1 gestrichelt angedeutet ist, wird der in der Axialbohrung 26 herrschende Druck über einen LS-Kanal 64 abgegriffen und über einen Steueranschluß LS zu der Eingangsdruckwaage 10 geführt, so daß in Abhängigkeit von dem in der Axialbohrung 26 herrschenden Lastdruck die Druckmittelzufuhr zum Proportionalventil 2 über die Hydropumpe 6 einstellbar ist.

Figur 2 zeigt verschiedene Axialpositionen des Steuerkolbens 14 des Proportionalventils 2. Die in Figur 2a dargestellte Grundposition entspricht der in Figur 1 dargestellten federvorgespannten Mittelstellung des Steuerkolbens 14, in der der Steuerraum 40 mit dem Tankraum 36 verbunden ist, während die Räume 40, 44, 42 keine Verbindung untereinander haben.

Bei Beaufschlagung des in Figur 2 rechten Stirnflächenabschnittes 24 mit einem Steuerdruck oder der von einem Elektromagneten aufgebrachten Stellkraft wird der Steuerkolben 14 aus der in Figur 2a dargestellten Grundposition nach links bewegt. In der in Figur 2b dargestellten Arbeitsposition des Steuerkolbens 14 ist der erste Steuerraum 40 gegenüber dem Tankraum 36 und dem Drucksteuerraum 44 abgesperrt. Die Radialbohrung 28 wird durch die Steuerkante des ersten Steuerraums 40 aufgesteuert, so daß der am Arbeitsanschluß A herrschende Lastdruck, d. h. der Druck im Zylinderraum 54 in der Axialbohrung 26 und damit auch im LS-Kanal 64 anliegt. Der in der Axialbohrung 26 anstehende Lastdruck wirkt auf die Meßfläche des Meßkolbens 32 und drückt diesen gegen den Anschlag 34. Entsprechend beaufschlagt der Lastdruck eine Bodenfläche 21 des Steuerkolbens 14 in der Axialbohrung 26. Die Verbindung zwischen dem Drucksteuerraum 44 und dem zweiten Steuerraum 42 ist durch den Ringbund 18 geschlossen, während über die Steuerkerben 46 der Tankraum 38 mit dem zweiten Steuerraum 42 verbunden ist. D. h., in der in Fig. 2b dargestellten Gleichgewichtsposition erfolgt keine Druckmittelzufuhr über den Arbeitsanschluß A zum Verbraucher 54, während das Druckmittel im Ringraum 56 des Verbrauchers 4 über den Arbeitsanschluß B und den Tankanschluß S zum Tank T hin abströmen kann.

In Abhängigkeit von dem auf den Steuerkolben 14 wirkenden Steuerdruck bzw. der Kraft des Elektromagneten einerseits und von dem Lastdruck am Verbraucher 4 und der Kraft der in Schließrichtung wirkenden - nicht dargestellten Druckfeder - stellt sich eine Gleichgewichtsposition ein, die bei geeigneter Wahl der Flächenverhältnisse 14, 21 sowie der Kraft der Druckfeder der in Figur 2b dargestellten Arbeitsposition entspricht, in der die Vorschubwalze mit einem vorbestimmten Druck gegen den Baustamm vorgespannt ist.

Beim Absinken des in Schließrichtung wirkenden Lastdruckes am Verbraucher 4 wird der Steuerkolben 14 aus der in Figur 2b dargestellten Arbeitsposition in die in Figur 2c bewegt, in der die Verbindung zwischen dem Drucksteuerraum 44 und dem ersten Steurerraum 40 über die Feinsteuerkerben 50 aufgesteuert ist. Des weiteren ist die Verbindung zwischen dem zweiten Steuerraum 42 und dem Tankraum 38 geöffnet. Das Druckmittel wird über den Arbeitsanschluß A in den Zylinderraum 54 geführt und das im Ringraum 56 vorhandene Druckmittel wird über den Arbeitsanschluß B und den Tankanschluß S zum Tank T zurückgeführt - der Hydrozylinder 4 wird ausgefahren und der Anpreßdruck der Vorschubwalzen erhöht.

In dem Fall, in dem die Vorschubwalze einen Ast oder eine sonstige Radialverdickung des Stammes überfährt, wird die Vorschubwalze mit einer hohen Anpreßkraft beaufschlagt, so daß der Kolben des Hydrozylinders 4 in Einfahrrichtung beaufschlagt ist. Dies führt zu einer Druckerhöhung im Zylinderraum 54 und somit zu einer Erhöhung des am Arbeitsanschluß A anliegenden Lastdruckes. Dieser erhöhte Lastdruck wird über die gemäß Figur 2c aufgesteuerte Radialbohrung 28 zur Bodenfläche 21 geführt, so daß der Steuerkolben 14 durch den erhöhten Lastdruck aus der in den Figuren 2b und 2c dargestellten Positionen in Richtung zur Grundposition zurückbewegt wird. Der Steuerkolben 14 wird in Abhängigkeit von dem an der Bodenfläche 21 anliegenden erhöhten Lastdruck in eine Druckbegrenzungsposition gebracht, die in Figur 2d dargestellt ist. In dieser Druckbegrenzungsposition ist die Radialbohrung 28 gerade noch geöffnet, und die Verbindung zwischen dem ersten Steuerraum 40 und dem benachbarten Tankraum 36 über die Feinsteuerkerben 52 ist aufgesteuert, so daß Druckmittel aus dem Zylinderraum 54 über den Arbeitsanschluß A, den Steuerraum 40, die Feinsteuerkerben 52, den Tankraum 36 und den Tankanschluß S zum Tank T hin abströmen kann. Der Druck im Zylinderraum 54 läßt sich dadurch auf einen vorbestimmten Maximaldruck begrenzen, der in Abhängigkeit von dem Steuerdruck und dem Durchmesser des in der Druckbegrenzungsposition noch immer aufgesteuerten Meßkolben 32 einstellbar ist. In dieser Druckbegrenzungsposition ist weiterhin die Verbindung zwischen dem zweiten Steuerraum 42 und dem Tankraum 38 geöffnet, so daß das Druckmittel aus dem Ringraum 56 zum Tank T hin abströmen kann. Durch das Absinken des Lastdrucks am Arbeitsanschluß A verringert sich auch der auf die Bodenfläche 21 wirksame Druck, so daß der Steuerkolben 14 aus der in Figur 2d dargestellten Druckbegrenzungsposition in die Arbeitsposition gemäß Figur 2b zurückbewegt wird, in der die Verbindung des Zylinderraums 54 mit dem Tankanschluß S abgesperrt ist.

In der Druckbegrenzungsposition ist somit die Verbindung des ersten Steuerraums 40 zum Tankanschluß S und zur Axialbohrung 26 gleichzeitig geöffnet. Dies wird dadurch erreicht, daß der hydraulisch wirksame Abstand zwischen den Steuerkerben 52 und der in der Axialbohrung 26 mündenden Radialbohrung 28 geringer als die in Axialrichtung wirkensame Breite des ersten Steuerraums 40 gewählt ist.

Zum Abheben der Vorschubwalze vom Stamm wird die in Figur 2 linke Stirnfläche 22 des Steuerkolbens 14 mit einem Steuerdruck oder der Kraft eines Elektromagneten beaufschlagt, so daß der Steuerkolben 14 aus der Grundposition gemäß Figur 2a in die in Figur 2e dargestellte Position bewegt wird. Dabei ist der Steuerraum 40 über die Feinsteuerkerben 52 mit dem Tankraum 36 verbunden, während die Feinsteuerkerben 48 die Verbindung zwischen dem Drucksteuerraum 44 und dem zweiten Steuerraum 42 aufsteuern, so daß das Druckmittel über den Arbeitsanschluß B in den Ringraum 56 geführt wird und aus dem Zylinderraum 54 über den Arbeitsanschluß A zum Tank T zurückströmt. Bei der Axialverschiebung des Steuerkolbens 14 nach rechts zur Druckbeaufschlagung des Arbeitsanschlusses B ist die Radialbohrung 28 geschlossen, während die Radialbohrung 30 mit Bezug zum zweiten Steuerraum 42 geöffnet ist, so daß der am Arbeitsanschluß B herrschende Lastdruck über die Radialbohrung 30 und die Axialbohrung 26 in den LS-Kanal 64 eingspeist wird. Der Hydrozylinder wird eingefahren und die Vorschubwalzen vom Stamm wegbewegt.

Durch die erfindungsgemäße Ausgestaltung des Proportionalventils sind somit auf äußerst kompakte Weise zwei Grundfunktionen:
1. die Funktion eines proportionalen Wegeventils und
2. die Funktion eines proportionalen Druckregelventils
in einer einzigen, robusten und einfach aufgebauten Ventileinrichtung zusammengefaßt. Wie erwähnt, kann anstelle der Elektromagneten auch eine hydraulische Beaufschlagung oder ähnliches erfolgen. Die beiden vorgenannten Funktionen sind proportional ausgeführt, so daß eine exakte Steuerung des über den Verbraucher 4 betätigten Werkzeuges ermöglicht ist.

Mit der vorbeschriebenen Ventileinrichtung läßt sich die Druckkraft in Abhängigkeit vom Durchmesser des Stammes und von der Arbeitsphase (Sägen, Vorschub etc.) zuverlässig in den optimalen Bereichen halten, so daß eine Überlastung des Harvesterkopfes praktisch ausgeschlossen ist.

Offenbart ist eine Ventileinrichtung zur Ansteuerung eines Verbrauchers, insbesondere eines Werkzeuges eines Harvesterkopfes, bei dem ein Steuerkolben zur Steuerung der Druckmittelpfade zwischen einer Hydropumpe und dem Verbraucher vorgesehen ist. Der am Verbraucher wirkende Lastdruck wirkt bei Überschreiten eines Grenz-Lastdruckes in Schließrichtung auf den Steuerkolben, wobei dieser in eine Druckbegrenzungsposition bewegbar ist, in der der Druck am Verbraucher zu einem Tank hin abbaubar ist und der am Verbraucher wirksame Lastdruck weiter in Schließrichtung wirkt.

## Patentansprüche

1. Ventileinrichtung zur Ansteuerung eines Verbrauchers (4), mit einem Druckanschluß (P), mit zumindest einem Arbeitsanschluß (A, B) und mit einem Tankanschluß (S) und mit einem Steuerkolben (14), der aus einer federzentrierten Grundposition, in der der Druckanschluß (P) abgesperrt ist, durch Beaufschlagung mit einer äußerten Kraft in eine Arbeitsposition bewegbar ist, in der der Druckanschluß (P) zur Druckmittelversorgung des Verbrauchers (4) mit dem Arbeitsanschluß (A) verbunden ist,
wobei im Steuerkolben (14) ein gegen einen gehäusefesten Anschlag bewegbarer Meßkolben (32) axial geführt ist, der über eine Steuerleitung (26, 28, 30) im Steuerkolben (14) vom am Verbraucher (4) wirkenden Lastdruck beaufschlagbar ist, so daß bei Erreichen eines der Größe der äußeren Kraft entsprechenden Lastdruckes der Steuerkolben (14) in Richtung Grundposition verschiebbar und der Arbeitsanschluß (A) zum Druckanschluß (P) hin absperrbar ist,
und wobei die Steuerleitung eine Axialbohrung (26) und eine in diese mündeade und in der Grundposition verschlossene und der Arbeitsposition geöffnete Radialbohrung (28) hat,
**dadurch gekennzeichnet, daß** in einer zwischen der Arbeitsposition und der Grundposition liegenden Druckbegrenzungsfunktion des Steuerkolbens (14) der Druckanschluß (P) abgesperrt und der Arbeitsanschluß (A) bei geöffneter Radialbohrung (28) der Steuerleitung und sich am Anschlag (34) abstützenden Meßkolben (32) zum Tankanschluß (S) aufgesteuert ist.

2. Ventileinrichtung nach Patentanspruch 1, wobei der Steuerkolben (14) einen Ringbund (16) hat, dessen eine Steuerkante (52) die Verbindung zum Tankanschluß (S) aufsteuert und in dem die Radialbohrung (28) nach aussen mündet, wobei der hydraulisch wirksame Abstand zwischen der Steuerkante (52) und der Radialbohrung (28) geringer als die wirksame Breite eines dem Arbeitsanschluß (A) zugeordneten Steuerraums (40) ist.

3. Ventileinrichtung nach Patentanspruch 1 oder 2, mit einem weiteren Arbeitsanschluß (B), der über einen zweiten Ringbund (18) des Steuerkolbens (14) aufsteuerbar ist, wobei der Ringbund (18) eine weitere, in der Axialbohrung (26) mündende Radialbohrung (30) hat, über die bei aufgesteuertem Arbeitsanschluß (B) der Lastdruck abgreifbar ist.

4. Ventileinrichtung nach einem der vorhergehenden Patentansprüche, mit einem Lastmeldekanal (64), der einerseits mit einer Axialbohrung (26) und andererseits mit einer Regeleinrichtung (10) einer Hydropumpe (6) verbunden ist.

5. Ventileinrichtung nach einem der vorhergehenden Patentansprüche, wobei die Auslenkung des Steuerkolbens (14) über einen Steuerdruck oder über Elektromagnete erfolgt.

6. Ventileinrichtung nach einem der vorhergehenden Patentansprüche, wobei der angesteuerte Verbraucher ein Werkzeug eines Harvesterkopfes ist.

## Claims

1. Valve device for controlling a consumer (4), having a pressure connection (P), having at least one work connection (A, B), and having a tank connection (S) and a control piston (14) which can be moved, by an external force being applied, out of a resiliently centred initial position, in which the pressure connection (P) is blocked, into a work position, in which the pressure connection (P) is connected to the work connection (A) in order to supply pressure medium to the consumer (4),
a measuring piston (32) which can be moved against a stop which is fixed to a housing being axially guided in the control piston (14), which measuring piston (32) can be subjected to the load pressure acting at the consumer (4) by means of a control line (26, 28, 30) in the control piston (14) so that, when a load pressure is reached which corresponds to the magnitude of the external force, the control piston (14) can be displaced in the direction of the initial position and the work connection (A) can be blocked in the direction towards the pressure connection (P),
and the control line having an axial hole (26) and a radial hole (28) which opens therein and which is closed in the initial position and which is open in the operating position, **characterised in that**, in a pressure limitation function of the control piston (14) located between the operating position and the initial position, the pressure connection (P) is blocked and, when the radial hole (28) of the control line is open and the measuring piston (32) is supported on the stop (34), the work connection (A) is opened in a controlled manner relative to the tank connection (S).

2. Valve device according to patent claim 1, the control piston (14) having an annular collar (16), one control edge (52) of which opens the connection relative to the tank connection (S) in a controlled manner and in which the radial hole (28) opens outwards, the hydraulically effective spacing between the control edge (52) and the radial hole (28) being smaller than the effective width of a control space (40) which is associated with the work connection (A).

3. Valve device according to patent claim 1 or 2, having another work connection (B) which can be opened in a controlled manner via a second annular collar (18) of the control piston (14), the annular collar (18) having another radial hole (30) which opens in the axial hole (26) and by means of which the load pressure can be taken off when the work connection (B) is opened in a controlled manner.

4. Valve device according to any one of the preceding patent claims, having a load indicator channel (64) which is connected, at one side, to an axial hole (26) and, at the other side, to a regulating device (10) of a hydraulic pump (6).

5. Valve device according to any one of the preceding patent claims, the deflection of the control piston (14) being carried out by means of a control pressure or by means of electromagnets.

6. Valve device according to any one of the preceding patent claims, the controlled consumer being a tool of a harvester head.

## Revendications

1. Système de soupape pour l'amorçage d'un récepteur (4) avec un raccord de pression (P), avec au moins un raccord de fonctionnement (A, B) et avec un raccord de réservoir (S) et un piston de commande (14) qui, à partir d'une position de base centrée par ressort, dans laquelle le raccord de pression (P) est bloqué, peut être déplacé dans une position de fonctionnement par sollicitation d'une force extérieure, position dans laquelle le raccord de pression (P) est relié au raccord de fonctionnement (A) pour l'alimentation en moyen de pression du récepteur (4),
sachant que dans le piston de commande (14) un piston de mesure (32) pouvant être déplacé contre une butée fixée au boîtier est guidé de manière axiale, qui peut être sollicité par le biais d'un circuit de commande (26, 28, 30) dans le piston de commande (14) par une pression de charge agissant sur le récepteur (4), de sorte que lorsque l'on atteint une pression de charge correspondant à l'intensité de la force extérieure, le piston de commande (14) peut être déplacé dans le sens de la position de base et le raccord de fonctionnement (A) peut être bloqué vers le raccord de pression (P),
et sachant que le circuit de commande a un alésage axial (26) et un alésage radial (28) débouchant dans celui-ci et fermé dans la position de base et ouvert dans la position de fonctionnement,
**caractérisé en ce que** dans une fonction de limitation de pression du piston de commande (14) se trouvant entre la position de fonctionnement et la position de base, le raccord de pression (P) est bloqué et le raccord de fonctionnement (A) est dirigé vers le raccord de réservoir (S) avec l'alésage radial (28) ouvert du circuit de commande et le piston de mesure (32) s'appuyant sur la butée (34).

2. Système de soupape selon la revendication 1, dans lequel le piston de commande (14) a un bourrelet en anneau (16) dont une arête de commande (52) commande la liaison avec le raccord du réservoir (S) et dans lequel l'alésage radial (28) débouche sur l'extérieur, sachant que l'écart efficace au niveau hydraulique, entre l'arête de commande (52) et l'alésage radial (28), est plus petit que la largeur efficace d'un espace de commande (40) ajouté au raccord de fonctionnement (A).

3. Système de soupape selon la revendication 1 ou 2, avec un autre raccord de fonctionnement (B) qui peut être commandé par le biais d'un deuxième bourrelet en anneau (18) du piston de commande (14), dans lequel le bourrelet en anneau (18) a un autre alésage radial (30) débouchant dans l'alésage axial (26), par le biais duquel la pression de charge peut être prélevée sur le raccord de fonctionnement commandé (B).

4. Système de soupape selon l'une des revendications précédentes avec un canal de signalisation de charge (64) relié d'une part à un alésage axial (26) et d'autre part à un dispositif de régulation (10) d'une pompe hydraulique (6).

5. Système de soupape selon l'une des revendications précédentes, dans lequel l'excursion du piston de commande (14) se produit par le biais d'une pression de commande ou par le biais d'électro-aimants.

6. Système de soupape selon l'une des revendications précédentes, dans lequel le récepteur commandé est un outil de tête de moissonneuse.
